# DEMANDE DE BREVET EUROPEEN

(11) **EP 2 305 930 A1**
(43) Date de publication de la demande: **06.04.2011**
(21) Numéro de dépôt: 10305966.3
(22) Date de dépôt: 08.09.2010
(51) Int. Cl.: E05C 9/00

(54) **CLIP DE FIXATION D'UNE TRINGLE D'UNE FERRURE DE VERROUILLAGE.**

(30) Priorité: 21.09.2009 FR 0956471
(71) Demandeur: Ferco International Ferrures et Serrures de Batiment, 57445 Reding (FR)
(72) Inventeur: GIESSINGER, Vincent, F-57930, MITTERSHEIM (FR)
(74) Mandataire: Rhein, Alain

(57) **Abrégé**

Clip de fixation pour le maintien de manière coulissante sur une menuiserie telle qu'une porte ou fenêtre, d'une tringle de manoeuvre (3) d'une ferrure de verrouillage (4) de type crémone ou crémone-serrure, caractérisé par le fait qu'il comporte des moyens (11) de réception pour le maintien coulissant d'une tringle de manoeuvre (3) et des moyens d'ancrage expansibles (12) conçus aptes à s'engager dans une ouverture (13) adaptée sur la menuiserie.

## Description

L'invention concerne un clip de fixation pour le maintien, de manière coulissante sur une menuiserie telle qu'une porte ou fenêtre, d'une tringle de manoeuvre d'une ferrure de verrouillage de type crémone ou crémone-serrure. L'invention trouvera un intérêt tout particulier pour le maintien de manière coulissante d'une tringle de manoeuvre en forme de profilé en « C » d'une crémone ou crémone-serrure ne comportant pas de têtière.

La présente invention concerne le domaine de la quincaillerie du bâtiment et a trait, plus particulièrement, aux ferrures de verrouillage de type crémones ou crémones-serrures.

A ce propos, de telles crémones ou crémones-serrures comportent, usuellement, un boîtier principal renfermant un mécanisme d'entraînement conçu apte à agir sur une ou plusieurs tringles de manoeuvre s'étendant au-dessus et/ou en dessous de ce boîtier. Plus exactement, cette crémone ou crémone-serrure peut être de type monodirectionnelle, la ou les tringles de manoeuvre venant se déplacer dans une même direction sous l'impulsion du mécanisme d'entraînement lors des commandes de verrouillage et de déverrouillage. Elles peuvent encore être bidirectionnelles et, dans ce cas, la tringle de manoeuvre s'étendant au-dessus du boîtier principal se déplace en opposition par rapport à celle s'étendant en-dessous de ce boîtier sous l'impulsion du mécanisme d'entraînement.

Le plus fréquemment, cette ou ces tringles de manoeuvre se déplacent à l'arrière d'une têtière à laquelle est également fixé le boîtier principal du mécanisme d'entraînement. Une telle têtière vient, en quelque sorte, recouvrir et protéger lesdites tringles de manoeuvre dans la rainure d'encastrement dans laquelle vient se loger la crémone ou crémone-serrure en feuillure de menuiserie.

Justement, la fixation de cette crémone ou crémone-serrure dans cette rainure d'encastrement en feuillure, par exemple, d'un vantail de porte ou fenêtre, est obtenue, habituellement, au moyen de vis de fixation traversant des perforations au niveau de la têtière pour venir se loger en fond de rainure dans l'épaisseur de la menuiserie. D'ailleurs, au droit de ces passages et vis de fixation, la ou les tringles de manoeuvre, à l'arrière de la têtière comportent, elles, des ouvertures oblongues pour le passage desdites vis tout en laissant à cette ou ces tringles de manoeuvre la mobilité nécessaire pour leur permettre de se déplacer entre des positions de verrouillage et de déverrouillage.

Dans ce contexte, on connaît, d'ailleurs, des dispositifs de guide-vis que l'on vient prémonter à l'arrière sur la têtière, par exemple par clipage qui, tout en assurant un pré assemblage entre tringles et têtières avant la pose de la crémone ou crémone-serrure sur une menuiserie, est prévu pour guider la vis de fixation au travers d'une telle tringle de manoeuvre de manière à éviter qu'elle ne vienne gêner, ultérieurement, le bon fonctionnement de la crémone ou crémone-serrure en raison d'une pose imparfaite.

Si un tel dispositif de guide-vis contribue, usuellement, au maintien coulissant d'une tringle de manoeuvre par rapport à la têtière, il lui est également associé, très fréquemment, la fonction d'organe de prépositionnement d'une crémone ou crémone-serrure le long d'une rainure d'encastrement en feuillure de menuiserie. Plus exactement, au travers de ce dispositif de guide-vis, ladite crémone ou crémone-serrure peut être rapportée sur la menuiserie et maintenue dans uns position définie, contre cette dernière, malgré l'absence des vis de fixation. Cela permet d'ajuster et/ou de réajuster le positionnement de cette crémone ou crémone-serrure si nécessaire. Ce n'est donc qu'une fois parfaitement positionnée que l'on vient mettre en place les vis de fixation.

Ce prépositionnement au travers des dispositifs de guide-vis résulte, souvent, de la présence, au niveau de ces derniers, de moyens d'ancrage capables de coopérer, selon le cas avec les parois latérales de la rainure d'encastrement en feuillure de menuiserie ou avec des moyens d'ancrage complémentaires prévus en fond de rainure.

Ainsi, par exemple, le guide-vis peut être pourvu latéralement, de languettes élastiques, conçues aptes, après engagement de la crémone ou crémone-serrure dans ladite rainure d'encastrement, à former redan en coopération avec les parois latérales de cette dernière.

Un tel état de la technique est par exemple décrit dans le document DE-196 46 988. D'ailleurs, dans ce document antérieur, ledit dispositif de guide-vis comporte, latéralement, une pluralité de languettes, ainsi aptes à former redan en s'opposant au retrait inopiné de la crémone de la rainure, ces languettes se distinguant les unes des autres par leur hauteur de manière à être compatibles avec différentes profondeurs de rainures.

En réalité, comme il ressort de cet état de la technique, si le dispositif de guide-vis permet bien de maintenir la crémone ou crémone-serrure dans la rainure en feuillure d'une menuiserie, au moins jusqu'à l'engagement de la vis de fixation, il n'est pas en mesure de procurer un réel prépositionnement de la crémone ou crémone-serrure le long de la rainure. Autrement dit, ce dispositif de guide-vis ne comporte pas de moyen qui, en coopération avec des moyens de forme conjuguée au niveau de la menuiserie, permet à l'opérateur de positionner ladite crémone ou crémone-serrure avec certitude le long de ladite rainure.

C'est pour cela qu'il est d'ailleurs connu des dispositifs de guide-vis comportant, sur leur côté en regard du fond de la rainure, un ergot d'indexation conçu apte à coopérer avec une perforation, constituant des moyens d'indexation complémentaires, au fond de cette rainure.

En somme, pour garantir un bon positionnement de la crémone le long de la rainure, l'opérateur vient faire correspondre les ergots, sous les dispositifs de guide-vis, avec les trous prévus à cet effet en fond de rainure de menuiserie avant d'engager le tout dans cette rainure.

Cela pose toutefois, certaines difficultés. En particulier, l'encombrement général du dispositif de guide-vis et l'installation en fond de rainure du trou constituant les moyens d'indexation complémentaires rendent particulièrement difficile le repérage de ce trou au moyen d'un ergot placé sous le dispositif de guide-vis.

En outre, combiner une telle solution à un état de la technique correspondant au document DE-196 46 988 n'est pas possible. En effet, les languettes latérales du dispositif de guide-vis, étant de hauteur variable, certaines d'entre elles sont susceptibles de coopérer avec les parois latérales de la rainure en formant redan avant même que l'ergot de prépositionnement ou d'indexage soit convenablement en face du trou correspondant aux moyens d'indexation complémentaires dans la rainure. Autrement dit, une erreur de positionnement ne peut plus être reprise puisque le dispositif de guide-vis ne peut plus être extrait, ou que très difficilement de la rainure d'encastrement dans la menuiserie.

Comme il ressort de cet description de l'état de la technique, ces solutions de prépositionnement d'une crémone ou crémone-serrure le long d'une rainure d'encastrement de porte ou fenêtre ne sont conçues, généralement, que pour des crémones ou crémones-serrures comportant une têtière abritant la ou les tringles de manoeuvre.

En effet, les dispositifs de guide-vis viennent systématiquement se fixer sur la têtière, ledit guidage d'une tringle de manoeuvre intervenant entre cette têtière et ledit dispositif de guide-vis.

Dans ce contexte, il est encore connu, par le document DE-A-197.40.603, un dispositif de fixation d'une têtière dans une rainure d'encastrement d'une menuiserie telle qu'une porte ou fenêtre. Ce dispositif comporte un corps d'appui formant entretoise entre ladite têtière et le fond de la rainure d'encastrement, au niveau duquel est pratiqué un trou dans lequel est prévu apte à venir s'insérer un embout adapté que comporte ledit corps d'appui. Cet embout comporte des arrêtes périphérique qui, en formant redan, assure la fonction de fixation.

Il existe, cependant, des crémones ou crémones-serrures dépourvues de têtières, si ce n'est, peut être, au droit du boîtier principal logeant le mécanisme d'entraînement. Dans ce cas, les tringles de manoeuvre s'étendent le long des rainures en feuillure de menuiserie sans être abritées par une telle têtière. Il convient donc d'en assurer le guidage par des moyens distincts. Il est connu de concevoir ladite tringle de manoeuvre sous forme d'un profilé en C dont l'ouverture est orientée vers le fond de rainure d'encastrement. Dans ce C du profilé de la tringle de manoeuvre sont engagés, de manière coulissante, des supports de fixation. Plus particulièrement, ceux-ci comportent des ouvertures de passage de vis de fixation qui sont par ailleurs aptes à se positionner au droit d'ouvertures similaires dans le profilé de la tringle lorsque celle-ci est repoussée dans l'une ou l'autre de ses positions de verrouillage ou de déverrouillage. Cependant, ces ouvertures dans la tringle sont de section supérieure à celle de la tête de vis de manière à laisser passer celle-ci et lui permettre de prendre appui sur ledit support de fixation lors du serrage.

Les problèmes du prépositionnement de la crémone ou crémone-serrure dépourvue de têtière sur la menuiserie sont similaires à ceux rencontrés pour des crémones ou crémones-serrures avec têtière. Se posent, en outre, des problèmes additionnels comme l'immobilisation des supports de fixation le long de la tringle avant pose de la crémone ou crémone-serrure, etc...

La présente invention se veut à même de répondre à ces inconvénients de l'état de la technique au travers d'une solution également applicable à toute crémone ou crémone-serrure dépourvue de têtières.

A cet effet, l'invention concerne un clip de fixation pour le maintien, de manière coulissante sur une menuiserie de type porte ou fenêtre, d'une tringle de manoeuvre d'une ferrure de verrouillage de type crémone ou crémone-serrure, caractérisé par le fait qu'il comporte des moyens de réception pour le maintien coulissant d'une telle tringle de manoeuvre et des moyens d'ancrage expansibles conçus aptes à s'engager dans une ouverture adaptée sur la menuiserie.

Selon une autre particularité de l'invention, il comporte un fût d'expansion constituant, en outre, des moyens d'ajustement du clip de fixation à la profondeur de la rainure.

Selon encore une autre particularité de l'invention, le fût d'expansion constitue, un guide-vis permettant, si nécessaire, la pose d'une vis de fixation complémentaire conçue apte à venir se loger dans l'épaisseur de la menuiserie.

Selon encore une autre particularité de l'invention, le clip de fixation comporte des moyens d'immobilisation en translation le long de la tringle de manoeuvre, ces moyens étant de nature aptes à être sectionnés.

Selon encore une autre particularité de l'invention, le fût d'expansion est rendu solidaire des moyens d'ancrage expansibles par l'intermédiaire d'une zone à rupture programmée.

La présente invention sera mieux comprise à la lecture de la description qui va suivre et en se rapportant aux dessins joints en annexe illustrant un exemple de réalisation.
- la figure 1 représente, en perspective, un clip de fixation selon l'invention dans le cadre d'une application à une tringle de manoeuvre de section C ;
- la figure 2 est une vue similaire à la figure 1 illustrant le clip de fixation rapporté sur une telle tringle de manoeuvre en C ;
- les figures 3 et 4, illustrent, en perspective, le mode de montage du clip de fixation sur une tringle de manoeuvre en C ;
- la figure 5 est une représentation schématisée, illustrant, sensiblement en vue de dessus, l'ouverture dans la tringle de manoeuvre au droit d'un clip de fixation selon l'invention ;
- les figures 6 et 7 illustrent, de manière schématisée, le montage d'une crémone équipée de clips de fixation selon l'invention dans une rainure adaptée au niveau d'une menuiserie ;
- la figure 8 illustre, de manière schématisée, la coopération entre les moyens de retenue équipant les moyens d'ancrage expansibles avec les moyens de retenue complémentaires du fût d'expansion.

Tel que représenté dans les figures des dessins joints en annexe, la présente invention concerne un clip de fixation 1 pour le maintien, de manière coulissante sur une menuiserie 2, d'une tringle de manoeuvre 3 d'une ferrure de verrouillage de type crémone ou crémone-serrure.

De manière usuelle, une telle ferrure de verrouillage 4, sous forme d'une crémone ou crémone-serrure, est implantée en feuillure de menuiserie de type porte ou fenêtre. Le plus fréquemment elle équipe le vantail de cette porte ou fenêtre.

D'ailleurs, au niveau de cette feuillure est usuellement aménagée une rainure 5 de structure générale en U se distinguant par un fond de rainure 6 et des parois latérales 7, 8. Au niveau de ces dernières peuvent s'étendre, le cas échéant, des rebords d'accrochage 9, 10 susceptibles de contribuer au ferrage d'une porte ou fenêtre.

Pour en revenir au clip de fixation 1, conforme à l'invention, il comporte des moyens 11 de réception et de maintien coulissant d'une tringle de manoeuvre 3, moyens 11 qui seront exposés plus en avant, dans le cadre de la description d'un mode de réalisation particulier de l'invention.

Ce clip de fixation 1 comporte encore des moyens d'ancrage expansibles 12 conçus aptes à venir s'engager dans une ouverture 13 adaptée au niveau de la menuiserie 2 sur laquelle doit être rapportée la ferrure de verrouillage 4. Dans les figures des dessins ci-joints, cette ouverture 13 est ménagée dans le fond 6 de la rainure 5.

Substantiellement, les moyens d'ancrage expansibles 12 se présentent sous forme d'une cheville 14 de forme générale cylindrique comportant une embase d'appui 15 et au moins une découpe axiale ou fente 16 de manière à permettre à cette cheville 14, selon le cas, de s'élargir en phase de fixation, ou de se resserrer lors de son engagement dans l'ouverture 13.

Avantageusement, cette cheville 14 comporte ainsi plusieurs découpes axiales ou fentes 16 s'étendant depuis une extrémité distale 17 de cette cheville 14 en direction de l'extrémité opposée 18, pourvue de l'embase d'appui 15.

Ces découpes axiales 16 délimitent, par conséquent, plusieurs languettes 19 s'étendant axialement au niveau de cette cheville 14 et susceptibles de se resserrer radialement les unes en direction des autres pour réduire la section de la cheville 14 au passage de l'ouverture 13 ou, au contraire, s'écarter à nouveau et assurer un effet d'ancrage.

D'ailleurs, sur son pourtour extérieur 20 la cheville 14 est pourvue, préférentiellement sur l'intégralité de sa hauteur, d'ailettes ou rebords d'accrochage 21 s'étendant, sensiblement mais non nécessairement, radialement sur ce pourtour externe 20, donc au niveau des languettes 19 de la cheville 14, de manière à procurer un effet de redan et s'opposer au retrait de cette cheville 14 de l'ouverture 13 dans laquelle elle a été insérée.

Selon un mode de réalisation avantageux, sur une portion au moins de la hauteur de la cheville 14, partant depuis l'embase d'appui 15, ces ailettes ou rebords d'accrochage 21 sont de taille croissante conférant à ladite cheville 14 une section progressivement plus importante. Cette conception a l'avantage de procurer, une résistance à l'arrachement progressivement plus importante de cette cheville 14.

Cependant, du côté de son extrémité distale 17, ladite cheville 14 peut être pourvue, avantageusement, d'un chanfrein 22 destiné à favoriser son engagement dans l'ouverture 13.

Ce chanfrein 22 s'étend, préférentiellement, sur toute la longueur des ailettes ou rebords d'accrochage 21 à proximité de cette extrémité distale 17 de la cheville 14.

Selon une autre particularité de l'invention, le clip de fixation 1 comporte encore un fût d'expansion 23 destiné, par conséquent, à coopérer avec la cheville 14 pour assurer son expansion après engagement dans l'ouverture 13.

Ce fût d'expansion 23 comporte, par conséquent, une section 24 ajustée pour son engagement dans l'ouverture 25 traversant axialement la cheville 14.

A noter, d'ailleurs, à ce propos que le fût 23, bien qu'étant dit d'expansion, peut avoir pour seule conséquence, en venant s'engager dans l'ouverture 25 de la cheville 14, d'empêcher les languettes 19 de se resserrer sur l'axe de cette cheville 14 et, ainsi, d'éviter que cette dernière ne puisse être extraite de l'ouverture 13 dans laquelle elle a été engagée.

De même, la section nominale externe de la cheville 14, hors ailette ou rebord d'accrochage 21, peut être définie de manière ajustée à cette ouverture 13 destinée à accueillir ladite cheville 14.

Selon une autre particularité de l'invention, ce fût d'expansion 23 constitue des moyens d'ajustement du clip de fixation à la profondeur 26 d'une rainure 5 dans laquelle est prévue apte à prendre position la ferrure de verrouillage 4.

Pour cela, le fût d'expansion 23 comporte, sur son pourtour externe, au moins une cannelure d'accrochage 27 conçue apte à coopérer, en formant redan, avec au moins un rebord d'accrochage 28 ménagé dans l'ouverture 25 de la cheville 14. Substantiellement, un tel rebord d'accrochage 28 peut se présenter sous forme d'un décrochement le long de l'alésage 32 correspondant à cette ouverture 25. Quant aux cannelures d'accrochage 27, capables de former redan, elles comportent une face chanfreinée en direction de l'engagement du fût d'expansion 26 dans la cheville 14 et une face opposée définissant un décrochement le long de ce fût d'expansion 23.

On peut imaginer équiper ce fût d'expansion 23 que d'une seule cannelure d'accrochage 27, dans l'ouverture 25 étant alors préférentiellement aménagés plusieurs rebords d'accrochage 28 s'étendant au moins sur une partie de la hauteur de la cheville 14 pour assurer un accrochage à diverses profondeurs du fût d'expansion 23 dans cette dernière. Dans une disposition inverse qui est celle représentée, le fût d'expansion 23 comporte sur son pourtour externe et réparties au moins sur une partie de sa hauteur, plusieurs cannelures d'accrochage 27, là encore pour assurer un accrochage, à diverses profondeurs, du fût d'expansion 23 dans cette la cheville 14.

Selon encore une autre particularité de la présente invention, le fût d'expansion 23 peut être rendu solidaire de la cheville 14 au travers d'une zone de rupture programmée 29.

Ainsi, avant montage sur une menuiserie du clip de fixation 1, le fût d'expansion 23 peut être solidarisé, au niveau de son extrémité distale 30, de cette cheville 14, plus particulièrement à hauteur de l'embouchure 31 de l'ouverture 25 dans l'embase d'appui 15 de cette cheville 14.

Selon un autre mode de réalisation on peut imaginer que le fût d'expansion 23 soit prolongé par un embout de section plus faible s'étendant dans l'ouverture 25 de la cheville 14 et que cette solidarisation par rapport à cette dernière intervienne au niveau de cet embout prolongateur.

Ainsi, cette zone de rupture 29 peut être définie pour se rompre pour laisser le fût d'expansion 23 pénétrer dans la cheville 14 après l'engagement de cette dernière dans l'ouverture 13 dans la menuiserie.

En d'autres termes, la résistance à la rupture de cette zone de rupture 29 peut être définie supérieure à la résistance d'introduction de la cheville 14 dans ladite ouverture 13.

De manière avantageuse, encore, le fût d'expansion 23 peut comporter, axialement, un alésage 32 pour l'engagement d'une vis de fixation susceptible, le cas échéant, de consolider la fixation de la ferrure de verrouillage. Cette vis de fixation peut être définie apte à venir se noyer dans l'épaisseur de la menuiserie au-delà du fond 6 de la rainure 5. A ce propos, l'alésage 32 est préférentiellement débouchant au moins au niveau de l'extrémité proximale 33 du fût d'expansion 23, ceci pour faciliter l'engagement de cette vis de fixation.

Comme indiqué plus haut, le clip de fixation 1 comporte des moyens de réception et de maintien 11 d'une tringle de manoeuvre 3. De tels moyens 11 peuvent équiper, au moins en partie, cette extrémité proximale 33 du flux d'expansion 23.

Ainsi, ces moyens de réception et de maintien 11 peuvent être définis, légèrement sous cette extrémité proximale 23, par un flasque d'appui 34 sur lequel peut venir reposer et coulisser la tringle de manoeuvre 3, tandis que sur l'extrémité proximale 23 proprement dite peut venir se fixer une têtière.

Toutefois, la présente invention trouvera un intérêt tout particulier dans le cadre de son application à une ferrure de verrouillage, de type crémone ou crémone-serrure, sans têtière, comportant une tringle de manoeuvre sous forme d'un profilé de section en C comme illustré dans les figures des dessins ci-joints.

Dans une telle application, les moyens de réception et de maintien 11 comportent, en dehors du flasque d'appui 34, une tête de retenue 35 implantée sur l'extrémité proximale 33 du fût d'expansion 23, cette tête de retenue 35 étant définie de section sensiblement rectangulaire avec une largeur 36 inférieure à la largeur 37 d'ouverture du C du profilé de la tringle de manoeuvre et une longueur 38 supérieure à cette largeur d'ouverture 37 tout en étant inférieure à la largeur 38 de la rainure 40 que délimite ce profil en C de la tringle de manoeuvre 3.

En outre, au moins une des diagonales 41 de cette tête de retenue 35, de forme rectangulaire, est elle aussi définie supérieure à la largeur d'ouverture 37 du C tout en étant inférieure à la largeur 39 de la rainure 40 pour, après introduction dans une disposition longitudinale de la tête de retenue 35 dans la rainure 40 de la tringle de manoeuvre 3, permettre sa rotation et sa disposition transversale dans cette dernière.

De manière préférentielle, la diagonale 41 respectant aux conditions ci-dessus est celle permettant une rotation de la tête de retenue 35 dans le sens horaire (le dessin est inversé, il faudra voir ce sont les dessins qui sont justes ou la présente description) pour que, sous l'effet du serrage d'une éventuelle vis de fixation additionnelle, la tête de retenue 35 ne vienne pas se positionner longitudinalement par rapport à la tringle de manoeuvre 3 en libérant cette dernière.

Selon encore une autre particularité de l'invention, le clip de fixation 1 comporte des moyens 42 d'immobilisation en translation le long d'une tringle de manoeuvre 3, ces moyens 42 étant de nature apte à être sectionnés. En somme au travers de ces moyens 42 on peut immobiliser temporairement de tels clips de fixation 1 dans uns position déterminée, le long d'une tringle de manoeuvre 3.

Cela permet de rapporter la ferrure de verrouillage et/ou de la crémone ou crémone-serrure, pré-équipée des clips de fixation 1, sur la menuiserie. Une fois le montage effectué et la ferrure de verrouillage fixée sur cette menuiserie, les moyens 42 sont prévus aptes à être sectionnés lors de la première commande de cette ferrure de verrouillage consistant à repousser la ou les tringles de manoeuvre 3 dans leur position de verrouillage ou inversement de déverrouillage.

Selon un mode de réalisation avantageux, les moyens d'immobilisation en translation 42 se présentent sous forme d'un rebord ou de tétons d'indexation 43 sur l'extrémité proximale 33 du fût d'extension 23, au-dessus de la tête de retenue 35 dans le cadre d'une application du clip à une tringle en « C », de manière apte à coopérer avec une ouverture 44 dans ladite tringle de manoeuvre 3. Cette coopération consiste en ce que ce rebord ou ce ou ces tétons d'indexation 43 s'engagent dans cette ouverture 44. La section de ce rebord de ce ou ces tétons d'indexation 43 est, comme déjà indiqué préalablement, déterminée pour que leur sectionnement intervienne lors de la première manipulation de la ferrure de verrouillage.

## Revendications

1. Clip de fixation pour le maintien de manière coulissante sur une menuiserie telle qu'une porte ou fenêtre, d'une tringle de manoeuvre (3) d'une ferrure de verrouillage (4) de type crémone ou crémone-serrure, **caractérisé par le fait qu'**il comporte des moyens (11) de réception pour le maintien coulissant d'une tringle de manoeuvre (3) et des moyens d'ancrage expansibles (12) conçus aptes à s'engager dans une ouverture (13) adaptée sur la menuiserie.

2. Clip de fixation selon la revendication 1, **caractérisé par le fait qu'**il comporte un fût d'expansion (23) constituant, en outre, des moyens d'ajustement dudit guide de fixation (1) à la profondeur (26) d'une rainure d'encastrement (5) au niveau de la menuiserie pour la réception de la ferrure de verrouillage (4).

3. Clip de fixation selon l'une quelconque des revendications précédentes, **caractérisé par le fait que** les moyens d'ancrage expansibles (12) se présentent sous forme d'une cheville (14) comportant une embase d'appui (15) et au moins une découpe axiale ou fente (16), cette cheville (14) comportant sur son pourtour extérieur (20) des ailettes ou rebords d'accrochage (21) aptes à procurer un effet de redan et s'opposer au retrait de la cheville (14) d'une ouverture (13) dans laquelle elle est destinée à être insérée.

4. Clip de fixation selon la revendication 3, **caractérisé par le fait que** la cheville (14) comporte une extrémité distale (17) pourvue d'un chanfrein (22) destiné à favoriser son engagement dans une ouverture (13).

5. Clip de fixation selon l'une quelconque des revendications 2 à 4, **caractérisé par le fait que** le fût d'expansion (23) comporte une section (24) ajustée pour son engagement dans une ouverture (25) traversant axialement la cheville (14) et comporte, sur son pourtour externe, au moins une cannelure d'accrochage (27) conçue apte à coopérer, en formant redan, avec un rebord d'accrochage (28) ménagé dans ladite ouverture (25) de la cheville (14).

6. Clip de fixation selon l'une quelconque des revendications 2 à 5, **caractérisé par** le fait le fût d'expansion (23) est rendu solidaire de la cheville (14) au travers d'une zone de rupture programmée (29).

7. Clip de fixation selon la revendication 6, **caractérisé par le fait que** la zone de rupture (29) est définie pour se rompre en vue de laisser le fût d'expansion (23) pénétrer dans la cheville (14) après engagement de cette dernière dans une ouverture (13) dans la menuiserie.

8. Clip de fixation selon l'une quelconque des revendications 1 à 7, **caractérisé par le fait que** les moyens de réception et de maintien (11) d'une tringle de manoeuvre (3) équipent au moins en partie, une extrémité proximale (33) du fût d'expansion (23) et comportent un flasque d'appui (34) sur lequel est conçu apte à reposer et coulisser la tringle de manoeuvre (3).

9. Clip de fixation selon l'une quelconque des revendications 1 à 8, comportant des moyens (11) de réception et de maintien coulissant d'une tringle de manoeuvre (3) sous forme d'un profilé de section en « C », **caractérisé par le fait que** lesdits moyens (11) comportent une tête de retenue (35) implantée sur l'extrémité proximale (33) du fût d'expansion (3), cette tête de retenue (35) étant définie de section sensiblement rectangulaire avec une largeur (36) inférieure à la largeur (37) d'ouverture du « C » du profilé de la tringle de manoeuvre (3) et une longueur (38) supérieure à cette largeur d'ouverture (37) tout en étant inférieur à la largeur (38) de la rainure (40) que délimite ce profilé en C de la tringle de manoeuvre (3), tandis qu'au moins une des diagonales (41) de cette tête de retenue (35) est définie supérieure à la largeur d'ouverture (37) tout en étant inférieure à la largeur (39) de la rainure (40).

10. Clip de fixation selon l'une quelconque des revendications précédentes, **caractérisé par le fait qu'**il comporte des moyens (42) d'immobilisation en translation le long d'une tringle de manoeuvre (3), ces moyens (42) étant définis de nature apte à être sectionnés.

11. Clip de fixation selon la revendication 10, **caractérisé par le fait que** les moyens (42) d'immobilisation en translation sont définis par un rebord et/ou un ou plusieurs tétons d'indexation (43) conçus aptes à venir s'engager dans une ouverture (44) dans la tringle de manoeuvre (3).
